# FASCICULE DE BREVET EUROPEEN

(11) **EP 3 814 611 B1**
(45) Date de publication et mention de la délivrance du brevet: **09.08.2023**
(21) Numéro de dépôt: 19744766.7
(22) Date de dépôt: 25.06.2019
(51) Int. Cl.: F01K 9/00, F01K 21/00, F01K 25/04, F01K 25/06

(54) **PROCÉDÉ ET DISPOSITIF DE CONVERSION D'ÉNERGIE THERMIQUE**
VERFAHREN UND VORRICHTUNG ZUR UMWANDLUNG THERMISCHER ENERGIE
METHOD AND DEVICE FOR CONVERTING THERMAL ENERGY

(30) Priorité: 28.06.2018 FR 1855910
(43) Date de publication de la demande: 05.05.2021
(73) Titulaire: Hevatech, 26780 Malataverne (FR)
(72) Inventeur: CHAIX, Jean-Edmond, 04860 PIERREVERT (FR); BOUCHARD, Patrick, 84120 LA BASTIDONNE (FR); LE GUEN, Guillaume, 26130 SAINT PAUL TROIS CHATEAUX (FR)
(74) Mandataire: Plasseraud IP
(86) Numéro de dépôt international: PCT/FR2019/051550
(87) Numéro de publication internationale: WO 2020/002818

(56) Documents cités:
- DE-A1- 2 148 027
- US-A- 3 972 195
- US-A- 3 995 428
- US-A1- 2013 340 434

## Description

### Domaine technique

Le domaine de l'invention est celui des technologies de valorisation de la chaleur, en particulier de la chaleur fatale industrielle.

L'invention concerne en particulier un procédé de conversion d'énergie thermique en énergie mécanique, puis, de préférence, en énergie électrique et/ou en énergie frigorifique.

L'invention vise également un dispositif pour la mise en oeuvre de ce procédé.

### Etat de l'art - Problème technique

La chaleur fatale est la chaleur résiduelle issue d'un procédé et non utilisé par celui-ci (fumée, buée de séchage, échappement d'un moteur thermique,...)

Les sources de chaleur fatale sont très diversifiées. Il peut s'agir de sites de production d'énergie (les centrales nucléaires), de sites de production industrielle, de bâtiments tertiaires d'autant plus émetteurs de chaleur qu'ils en sont fortement consommateurs comme les hôpitaux, de réseaux de transport en lieu fermé, ou encore de sites d'élimination comme les unités de traitement thermique de déchets.

Pour ce qui concerne la chaleur fatale industrielle, les secteurs de la sidérurgie, de la chimie, du ciment, de l'agro-alimentaire ou encore du verre, génèrent des quantités énormes de chaleur perdues par dissémination dans l'atmosphère.

A titre d'exemple, 36 % de la consommation de combustible de l'industrie est perdue sous forme de chaleur.

Les gaz d'échappement sont une autre source de chaleur fatale.

La chaleur fatale représente un gisement de l'ordre de 50 % de la consommation mondiale d'énergie, tous domaines confondus.

La directive européenne 2012/27/UE relative à l'efficacité énergétique rend obligatoire pour les émetteurs de chaleur fatale situés à proximité d'un réseau de chaleur, la réalisation d'une analyse coûts-avantages afin d'étudier les possibilités de valorisation de la chaleur fatale. Si la solution est jugée rentable, elle doit être mise en oeuvre. De même, tout projet de réseau de chaleur doit également évaluer les différents potentiels de récupération de chaleur fatale.

Dans ce contexte, la demande de brevet WO2012089940A2 décrit un dispositif de conversion d'une énergie thermique en une énergie mécanique comportant :
- une ligne d'approvisionnement en premier fluide,
- une ligne d'approvisionnement en fluide caloporteur,
- un générateur de vapeur muni :
   o d'une première entrée connectée à la ligne d'approvisionnement du premier fluide, le premier fluide empruntant un premier chemin entre la première entrée et une première sortie,
   o d'une deuxième entrée recevant le fluide caloporteur, le fluide caloporteur empruntant un deuxième chemin entre la deuxième entrée et une deuxième sortie, le deuxième chemin étant distinct du premier chemin, le premier chemin étant couplé thermiquement au deuxième chemin, de manière à former de la vapeur à partir du premier fluide, ladite vapeur sortant du générateur par la première sortie,
- une chambre munie :
   o d'une première entrée connectée à la première sortie du générateur de vapeur, le premier fluide empruntant un premier chemin dans la chambre entre la première entrée et une première sortie, la chambre étant configurée pour réaliser la détente isotherme du premier fluide dans la chambre au moyen une détente fractionnée par une pluralité de détentes élémentaires isothermes,
   o d'une deuxième entrée connectée à la ligne d'approvisionnement en fluide caloporteur, le fluide caloporteur empruntant un deuxième chemin distinct du premier chemin entre la deuxième entrée et une deuxième sortie, la deuxième sortie de la chambre étant connecté à la deuxième entrée du générateur de vapeur,
   Le premier chemin étant couplé thermiquement au deuxième chemin de manière à chauffer le premier fluide entre chaque détente,
- un dispositif de mélange connecté à la première sortie de la chambre et à la deuxième sortie du générateur de vapeur et configuré de manière à mélanger le premier fluide sous forme vapeur avec un fluide caloporteur pour obtenir un mélange double phase.

Le fluide caloporteur est chauffé des moyens de captation d'énergie solaire.

Le fluide caloporteur est par exemple de l'huile tandis que le premier fluide est un flux thermodynamique, par exemple de l'eau ou un mélange eau/glycérol. Ce mélange double phase est un flux de fluide caloporteur sous forme de gouttelettes d'huile et de fluide thermodynamique sous forme de vapeur d'eau, à haute température. L'énergie cinétique de ce flux est transformée en énergie mécanique au moyen d'une turbine du type turbine Pelton, entraînant un alternateur électrique. On récupère le mélange huile/eau en sortie turbine et on sépare les 2 fluides, qui sont ensuite réutilisés dans cette conversion énergétique de chaleur en énergie mécanique puis en électricité.

Dans ce procédé et ce dispositif selon WO2012089940A2, le fluide caloporteur est chauffé par un concentrateur solaire et concourt ensuite à la transformation en vapeur du fluide thermodynamique puis au réchauffement du fluide thermodynamique entre chaque détente. Ce procédé et ce dispositif selon WO2012089940A2 ne sont pas spécifiquement adaptés à la transformation en énergie électrique de l'énergie thermique provenant de chaleur fatale, laquelle peut avoir une large plage de température. Par ailleurs, les performances de ce procédé et de ce dispositif connus peuvent être améliorées notamment en termes de rendement énergétique et d'extension de la gamme des puissances électriques générées. Document US 3 972 195 A montre un procédé de conversion d'énergie thermique selon l'état de la technique. U

### Objectifs de l'invention

Dans ce contexte, la présente invention vise à satisfaire à au moins l'un des objectifs énoncés ci-après.
L'un des objectifs essentiels de la présente invention est de fournir un procédé perfectionné de conversion d'énergie thermique, de préférence de chaleur fatale, en énergie mécanique, et, préférentiellement en énergie électrique et/ou en énergie frigorifique, le perfectionnement recherché consistant en une amélioration du rendement énergétique de la conversion.
L'un des objectifs essentiels de la présente invention est de fournir un procédé perfectionné de conversion d'énergie thermique provenant d'une source de chaleur fatale, en énergie mécanique, et, préférentiellement en énergie électrique et/ou en énergie frigorifique, le perfectionnement recherché consistant en une adaptabilité du procédé à des sources de chaleur fatale dont la température varie dans une large gamme .
L'un des objectifs essentiels de la présente invention est de fournir un procédé perfectionné de conversion d'énergie thermique, de préférence de chaleur fatale, en énergie mécanique, et, préférentiellement en énergie électrique et/ou en énergie frigorifique, qui soit économique en termes de production et de maintenance.
L'un des objectifs essentiels de la présente invention de fournir un procédé perfectionné de conversion d'énergie thermique, de préférence de chaleur fatale, en énergie mécanique, et, préférentiellement en énergie électrique et/ou en énergie frigorifique, qui soit en adéquation avec les contraintes environnementales.
L'un des objectifs essentiels de la présente invention est de fournir un dispositif industriel, fiable, performant, économique et robuste, pour la mise en oeuvre du procédé tel que visé dans l'un des objectifs ci-dessus.

### Brève description de l'invention

Ces objectifs, parmi d'autres, sont atteints par la présente invention formulée par les caractéristiques de la revendication 1 et qui concerne, en premier lieu, un
procédé de conversion d'énergie thermique, de préférence de chaleur fatale, contenue dans un fluide au moins en partie gazeux dit fluide fatal (FF), en énergie mécanique, et, préférentiellement en énergie électrique et/ou en énergie frigorifique;
ledit procédé mettant en oeuvre au moins un fluide thermodynamique FT et au moins un fluide caloporteur FC, dans lequel :
   I. on met en oeuvre un flux f ^{c0} de fluide FC au moins en partie liquide;
   II. on transfère au flux f ^{c0} de l'énergie thermique à convertir issue du fluide FF;
   III. on pulvérise le flux f ^{c0} chauffé en (II) pour générer un flux f ^{c1} fragmenté de fluide FC;
   IV. en parallèle, on met en oeuvre un flux f ^{t0} de fluide FT au moins en partie liquide;
   V. puis on transfère au flux f ^{t0} de fluide FT de l'énergie thermique à convertir issue du fluide FF, pour générer un flux f^{t}, dont la température est supérieure à celle du flux f^{t0}, le fluide FT du flux f^{t} étant:
      i. en phase liquide;
      ii. en phase liquide et en phase vapeur;
      iii. en phase vapeur à saturation;
      iv. ou en phase vapeur surchauffée ;
   VI. au besoin, on chauffe le flux f', pour le vaporiser de sorte que son titre en vapeur soit supérieur ou égal à 0,9; de préférence à 0,95;
   VII. on injecte le flux f^{t} dans au moins une enceinte recevant également le flux f ^{c1} de fluide FC, pour former un flux mélangé biphasique f ^{c1/t}; le rapport Rd du débit massique du fluide FT sur le débit massique total du fluide FC et du fluide FT, étant compris entre 1 et 20%, de préférence entre 3 et 18%, et, plus préférentiellement encore entre 5 et 15 %;
   VIII. ce flux f ^{c1/t} est ensuite accéléré et détendu;
   IX. on convertit l'énergie cinétique de ce flux accéléré f ^{c1/t} en énergie mécanique; cette dernière étant éventuellement transformée en énergie électrique et/ou en énergie frigorifique;
   X. on sépare, d'une part, FT et, d'autre part, FC ;
   XI. on récupère, d'une part, un flux f ^{t00} au moins en partie gazeux de FT et, d'autre part, un flux f ^{c0} au moins en partie liquide de FC ;
   XII. on comprime et on augmente la vitesse de circulation du flux f ^{c0} de FC;
   XIII. on condense le flux f ^{t00} au moins en partie gazeux de FT en un flux f ^{t0} au moins en partie liquide de FT;
   XIV. on comprime et on augmente la vitesse de circulation du flux f ^{t0} de FT; caractérisé
      en ce que ce procédé comprend la mise en oeuvre d'au moins une boucle de circulation de FT et d'au moins une boucle de circulation de FC;
      ces deux boucles ayant en commun:
         i. au moins un Injecteur-Mélangeur-Accélérateur (IMA) dans lequel le flux et le flux f ^{t} sont destinés à être injectés/mélangés/accélérés;
         ii. au moins un convertisseur du flux accéléré f ^{c1/t} en énergie mécanique;
         iii. éventuellement au moins un transformateur de cette énergie mécanique en énergie électrique et/ou en énergie frigorifique;
         iv. au moins un séparateur de FT et de FC;
            - la boucle de circulation de FT comportant au moins un échangeur thermique entre FT (étape V, voire VI) et FF, au moins un condenseur de FT et au moins une pompe de mise en circulation de FT dans cette boucle;
            - la boucle de circulation de FC comportant un échangeur thermique entre FC (étape II) et FF et au moins une pompe de mise en circulation de FC dans cette boucle.

Il est du mérite des inventeurs d'avoir imaginé de mettre en oeuvre deux boucles fluides : une de fluide caloporteur et une de fluide thermodynamique, chacune de ces boucles comportant des moyens de mise en circulation du fluide et des moyens de récupération de la chaleur fatale par échange thermique entre le fluide fatal et le fluide caloporteur dans l'une des boucles, ou le fluide thermodynamique dans l'autre boucle.

Cela fait du procédé selon l'invention une technique de conversion thermocinétique qui soit économique, fiable, performante, éco-compatible et à rendement amélioré.

Cette amélioration de l'efficacité de la transformation de la chaleur fatale et énergie mécanique, et préférentiellement en énergie électrique ou froid, est premièrement obtenue par une maximisation de la récupération de l'énergie fatale disponible par le réchauffage par échangeurs sur le flux de chaleur fatale d'un fluide caloporteur FC captant les hautes températures, complété par le réchauffage d'un fluide thermodynamique FT afin de capter les températures inférieures. Ce dispositif à deux fluides permet d'épuiser la quasi-totalité de l'énergie thermique valorisable.

Ce système jouit en effet d'un faible coût d'investissement et de maintenance.

Sa simplicité, sa robustesse, son caractère relativement silencieux, sa facilité d'implantation et de mise en œuvre, son fonctionnement à très faible pression (1-10 bars), sa sécurité, son respect de l'environnement (pas de pression dans les capacités, pas de fluide organique), sa flexibilité (diversité des sources de chaleur), sa modularité (plusieurs jets sur une même turbine), son pourcentage important de chaleur fatale valorisée grâce aux 2 fluides, le fait qu'ils produisent une source froide de l'ordre de 80°C permettant une valorisation complémentaire, son coût d'installation réduit, sa rentabilité financière, sont des atouts parmi d'autres du système selon l'invention.

Cette optimisation de la quantité de chaleur fatale captée est complétée par une optimisation du dispositif IMA (Injecteur-Mélangeur-Accélérateur) de transformation de l'énergie thermique en énergie cinétique, obtenue par un ratio adapté de proportion entre le fluide thermodynamique FT et le fluide caloporteur FC, éventuellement complété par une accélération du fluide thermodynamique FT en amont de son mélange avec le fluide caloporteur FC. Ainsi, dans son principe inventif, le procédé comprend pour la mise en oeuvre de l'étape VII, le choix d'un rapport Rd du débit massique du fluide FT sur le débit massique total du fluide FC et du fluide FT, est compris entre 1 et 20%, de préférence entre 3 et 18%, et, plus préférentiellement encore entre 5 et 15 %.

Conformément à l'invention, l'énergie thermique à convertir est contenue dans un fluide fatal FF, dont une partie des calories est transférée tout d'abord vers FC (étape II), et dont une autre partie des calories est ensuite transférée vers FT pour son réchauffement et, de préférence, pour sa vaporisation (étapes V et VI).

Selon une modalité intéressante de l'invention, la température de FF à la sortie des échangeurs de chauffage de FC et FT peut être avantageusement adaptée, avant que FF ne soit évacué à l'extérieur. En effet, quand FF est chargé en particules solides, FF est évacué à l'extérieur, de préférence, après avoir été soumis à un traitement d'extraction de ces particules solides par filtration, ce qui impose une température maximale de FF, afin de ne pas dégrader les filtres (typiquement <200 °C).

Grâce à l'utilisation de 2 fluides FT et FC chauffés directement par le fluide fatal FF, la température finale du FF est adaptée aux contraintes de filtration, s'il y a lieu, avant son évacuation à l'extérieur et/ou aux contraintes de corrosion, car il est possible de dimensionner de façon optimale les échangeurs thermiques mis en oeuvre dans ce procédé, et en particulier la température de FF à la sortie de l'échangeur FF/FT pour le chauffage de FT.

Selon une possibilité intéressante de l'invention, la température du fluide FF à l'issue des étapes II, V voire VI, est comprise entre 100 et 200 °C et plus préférentiellement encore, entre 180 °C et 200°C. Ces valeurs de température pour FF au cours du procédé, augmente la compatibilité de ce dernier avec une grande multiplicité de processus industriels générant de la chaleur fatale.

Avantageusement, lors l'étape VII, l'injection du flux f^{t} du fluide thermodynamique FT dans une enceinte d'injection de l'IMA se fait à une vitesse comprise entre 40 et 300 m/s, de préférence entre 50 et 150 m/s et, plus préférentiellement encore, entre 60 et 100 m/s.

Lors l'étape VIII, le flux f^{t} est préférablement accéléré et détendu dans au moins une chambre de profil adapté, de préférence dans une tuyère.

Dans une variante remarquable, avant l'étape VIII, le flux f^{t} est soumis, lors d'au moins une étape (VIII°) de pré-accélération par détente, de préférence quasi-isotherme ou polytropique, du flux f', dans au moins une chambre de profil adapté, de préférence dans une tuyère; cette étape (VIII°) étant avantageusement mise en oeuvre dans la même chambre de profil adapté que celle de l'étape (VIII).

Selon une autre disposition innovante du procédé conforme à l'invention, FT est un liquide aqueux, de préférence choisi dans le groupe comprenant -idéalement constitué par- l'eau, le glycérol et leurs mélanges. En outre, FC est choisi parmi les huiles végétales ou minérales, de préférence parmi les huiles non miscibles à l'eau et/ou ayant une température d'apparition d'un vernissage supérieure ou égale à 200°C, de préférence à 300°C, et, plus préférentiellement encore parmi les huiles végétales; FC étant idéalement choisi dans le groupe comprenant -idéalement composé de- : l'huile de ricin et/ou l'huile d'olive.

Suivant une caractéristique préférée de l'invention, le fluide fatal FF présente initialement une température supérieure ou égale à 200 °C et préférentiellement supérieure ou égale à 300 °C, et/ou est choisi parmi les fluides gazeux et, plus préférentiellement encore, dans le groupe comprenant - idéalement composé de-: l'air chaud, les vapeurs d'eau, les gaz d'échappement de moteurs, les fumées, en particulier les fumées industrielles, les chaleurs de flamme et les chaleurs de séchoirs, ou parmi les fluides liquides (*e*.*g*. comme c'est le cas dans les installations solaires à concentration).

Cela concerne en particulier les incinérateurs de déchets, les installations de production de chaleur à partir de la biomasse, les industries telles que les aciéries, les cimenteries, les verreries, ainsi que les moteurs thermiques notamment de groupe électrogène.

Le procédé selon invention se singularise en ce qu'il met en oeuvre au moins l'une des caractéristiques suivantes :

| | | |
|---|---|---|
| C1. | la pression de service Pf ^{c0} (en bars) du flux f ^{c0} avant la pulvérisation de l'étape III et après la compression du flux f ^{c0} de FC à l'étape XII, est telle que - dans un ordre croissant de préférence- : | |
| | $3 \leq {Pf}^{c 0} \leq 30 ; 5 \leq {Pf}^{c 0} \leq 25 ; 10 \leq {Pf}^{c 0} \leq 15$ | |
| C2. | la pression de service Pf ^{t} (en bars) du flux f^{t} avant l'injection lors de l'étape VII et après la compression du flux f ^{t00} de FC à l'étape XIV, est telle que - dans un ordre croissant de préférence- : | |
| | $3 \leq {Pf}^{t} \leq 30 ; 5 \leq {Pf}^{t} \leq 25 ; 10 \leq {Pf}^{t} \leq 15$ | |
| C3. | Pf ^{c0} et Pf ^{t} sont identiques ou différentes, de préférence identiques; | |
| C4. | La pression Pf ^{c1/t} du flux f ^{c1/t} après l'étape IX de conversion de l'énergie cinétique en énergie mécanique, en bars et dans un ordre croissant de préférence, est telle : | |
| | ${Pf}^{c1/t} \leq 2 ; 0,3 \leq {Pf}^{c1/t} \leq 1,5$ | ; de l'ordre de 1 bar (pression atmosphérique). |

Avantageusement, la taille des gouttelettes de FC composant le flux fragmenté généré à l'étape (III) est comprise entre 100 et 600 µm, de préférence entre 200 et 400 µm.

Dans une variante performante de l'invention, on fait en sorte que la détente du flux f^{t} dans l'enceinte de l'IMA recevant également le flux f^{c1} fragmenté de fluide FC, engendre un effet d'accélération (parfois appelé effet de trompe) provoqué par un flux moteur à savoir le flux f ^{t} de FT, sur un flux aspiré à savoir le flux f^{c1} de FC.

Dans un autre de ses aspects, la présente invention telle que formulée par la revendication 8 a pour objet un dispositif simple et efficace, en
particulier pour la mise en oeuvre du procédé selon l'invention, caractérisé en ce qu'il comprend au moins une boucle de circulation de FT et au moins une boucle de circulation de FC,
ces deux boucles ayant en commun:
   i. au moins un Injecteur-Mélangeur-Accélérateur (IMA) dans lequel le flux et le flux f ^{t} sont destinés à être injectés/mélangés/accélérés;
   ii. au moins un convertisseur du flux accéléré f ^{c1/t} en énergie mécanique;
   iii. éventuellement au moins un transformateur de cette énergie mécanique en énergie électrique et/ou en énergie frigorifique;
   iv. au moins un séparateur de FT et de FC;
      - la boucle de circulation de FT comportant au moins un échangeur thermique entre FT (étape V, voire VI) et FF, au moins un condenseur de FT et au moins une pompe de mise en circulation de FT dans cette boucle;
      - la boucle de circulation de FC comportant un échangeur thermique entre FC (étape II) et FF et au moins une pompe de mise en circulation de FC dans cette boucle.

De préférence, l'IMA comprend au moins un mélangeur à buses du flux f ^{c0} fragmenté et du flux f ^{t} sous forme de vapeur.

Pour augmenter encore l'énergie cinétique du flux producteur de mouvement mécanique, l'IMA comprend avantageusement au moins une tuyère d'accélération connectée à la sortie du ou des mélangeurs.

De préférence, le convertisseur du flux accéléré f ^{c1/t} en énergie mécanique, est constitué par au moins une turbine, de préférence une turbine à action.

Sur une caractéristique intéressante de l'invention:
→ le transformateur de l'énergie mécanique en énergie électrique, est constitué par au moins un alternateur et/ou au moins une génératrice,
→ ou le transformateur de l'énergie mécanique en énergie frigorifique est constitué par au moins une machine frigorifique comprenant au moins un compresseur comportant au moins un arbre susceptible d'être entraîné en rotation par une source d'énergie mécanique.

Par exemple, ce transformateur de l'énergie mécanique en énergie frigorifique est constitué par au moins un entrainement direct de l'arbre du compresseur de la machine frigorifique.

Dans un mode de réalisation, le mélangeur est un mélangeur à buses qui comprend:
- au moins un fragmenteur du flux f^{c0} sous forme de gouttelettes, ledit fragmenteur comportant au moins une buse, préférentiellement plusieurs afin de minimiser les pertes de charge sur le flux f^{c0};
- au moins une chambre de mélange du flux f^{c0} après fragmentation et du flux f^{t} sous forme d'eau et/ou de vapeur, cette chambre de mélange convergeant dans le sens des flux FT et FC;
- au moins un conduit d'admission de FT dans la chambre de mélange ;
- au moins une canalisation d'admission de FC dans la chambre de mélange;

la chambre de mélange comportant une sortie disposée à son point de convergence, cette sortie débouchant dans au moins un conduit d'accélération;
le conduit d'admission de FT comprenant un segment interne et axial par rapport à la chambre de mélange, ce segment interne et axial étant muni d'au moins une buse terminale d'éjection de FT, qui comporte un orifice de sortie de FT disposé au voisinage de la partie d'extrémité de plus petite dimension de la chambre de mélange convergente ;
la canalisation d'admission de FC communiquant avec une pluralité de buses d'éjection de FC qui sont réparties sur le pourtour du segment interne et axial d'admission de FT, et qui comporte des orifices de sortie de FC en amont de l'orifice de sortie de FT;
le segment interne et axial du conduit d'admission de FT étant de préférence équipé d'un organe d'accélération, avantageusement formé par un venturi.

### Définitions

Dans tout le présent exposé, tout singulier désigne indifféremment un singulier ou un pluriel.

Les définitions données ci-après à titre d'exemples, peuvent servir à l'interprétation du présent exposé :
- "*fluide*" : corps liquide et/ou gazeux
- "*fluide fatal FF*" : fluide porteur de la chaleur fatale destinée à être convertie en énergie mécanique
- "*fluide thermodynamique FT*" : fluide au moins en partie vaporisable au moyen des calories de l'énergie thermique à convertir et provenant du fluide fatal FF
- "*vapeur* " : état gazeux du fluide
- "*fluide caloporteur FC*" : fluide liquide apte à absorber les calories de l'énergie thermique à convertir et provenant du fluide fatal FF, sans passer entièrement à l'état gazeux ;
- "*environ*" ou "sensiblement" signifie à plus ou moins 10 % près, voire plus ou moins 5% près, rapporté à l'unité de mesure utilisée;
- "*compris entre Z1 et* Z2" signifie que l'une et/ou l'autre des bornes Z1, Z2 est incluse ou non dans l'intervalle [Z1, Z2] ;
- « *non miscible* à l'eau » s'entend dans les conditions de température et de pression qui sont celles du procédé selon l'invention.
- La «*température d'apparition d'un vernissage* » est la température à partir de laquelle on a un changement des caractéristiques de viscosité de l'huile, en particulier une augmentation marquée de la viscosité.

### Description détaillée de l'invention

Cette description est faite en référence aux figures annexées dans lesquelles :
- La figure 1 est un schéma synoptique du système selon invention qui comprend le procédé avec ses modalités opératoires et le dispositif avec ses éléments constitutifs.
- La figure 2A est un schéma du système selon invention faisant apparaître les flux de fluide thermodynamique FT et de fluide caloporteur FC à différents endroits du dispositif et à différents moments du procédé.
- La figure 2B est un diagramme d'entropie de la température T du fluide thermodynamique FT en fonction de l'entropie S, correspondant au système de la figure 2A.
- La figure 3A est un schéma d'une variante double détente du système selon invention faisant apparaître les flux de fluide thermodynamique FT et de fluide caloporteur FC à différents endroits du dispositif et à différents moments du procédé.
- La figure 3B est un diagramme d'entropie de la température T du fluide thermodynamique FT en fonction de l'entropie S, correspondant au système de la figure 3A.
- La figure 4 est une vue en coupe de l'injecteur-mélangeur-accélérateur (IMA) selon un premier mode de réalisation.
- La figure 5 est une vue schématique en coupe partielle de la turbine et de l'alternateur du dispositif montré sur les figures 1 & 2A.

### PROCEDE

### Mode préféré de mise en œuvre du procédé selon invention

La figure 1 annexée illustre schématiquement le principe et les moyens du système selon invention de conversion d'énergie thermique en énergie mécanique puis électrique.

Le pavé -1- symbolise une source de chaleur fatale contenue dans un fluide fatal (FF). Il peut s'agir par exemple d'un procédé industriel émetteur de fumées (FF).

FF (température T°) est acheminé par une canalisation 2° au travers d'un premier échangeur 3i, puis par une canalisation 2¹ (FF à une température T¹), au travers d'un 2^{e} échangeur 4i en série avec l'échangeur 3i. Au sortir de l'échangeur 4i, FF (température T²) est amené via une canalisation 2², dans une installation de traitement des fumées FF, symbolisé par le pavé 5. Ce traitement est, par exemple, une filtration effectuée au moyen d'un filtre à manches.

FF débarrassé d'au moins une partie des éléments solides, est évacué par la canalisation 2³ jusqu'à une cheminée 6 qui libère FF dans l'air ambiant.

Le dispositif symbolisé sur la figure 1 comporte par ailleurs un injecteur-mélangeur-accélérateur (IMA) 10ii produisant un flux double phase mélangé et accéléré f ^{c1/t}, un convertisseur 11iii de l'énergie cinétique du flux double phase mélangé et accéléré f ^{c1/t} , en énergie mécanique, et un transformateur 12iv de cette énergie mécanique en énergie électrique. Le convertisseur 11iii est par exemple une turbine à action de type Pelton et le transformateur 12iv, une génératrice électrique.

Suivant l'invention, il est prévu une boucle de circulation de fluide FC et une boucle de circulation de fluide FT.

La boucle FC comprend :
- l'échangeur thermique 3i;
- une canalisation 31 d'alimentation de FC dans l'échangeur 3i;
- un serpentin 32, siège du transfert de calories de FF vers FC ( à titre d'alternative au serpentin, il est possible de mettre en oeuvre un échangeur fonctionnant selon une autre technologie, par exemple : tube de fumée, plaques...) ;
- une canalisation 33 de transfert de FC de l'échangeur 3i vers l'IMA 10ii;
- l'IMA 10ii;
- la turbine 11iii;
- la génératrice 12iv;
- un séparateur de FC et de FT comprenant une capacité 13v et disposé en sortie de turbine 11iii
- une canalisation 34 de récupération/recyclage de FC, connectée à la capacité de séparation 13v;
- une pompe 35 de mise en circulation de FC,
   cette pompe 35 étant reliée, d'une part, à la capacité de séparation13v par la canalisation 34, et, d'autre part, à l'échangeur 3i, par la canalisation 31.

La boucle FT comprend :
- l'échangeur thermique 4i;
- une canalisation 41 d'alimentation de FT dans l'échangeur 4i;
- un serpentin 42, siège du transfert de calories de FF vers FC ( à titre d'alternative au serpentin, il est possible de mettre en oeuvre un échangeur fonctionnant selon une autre technologie, par exemple : tube de fumée, plaques...) ;
- siège du transfert de calories de FF vers FT ;
- une canalisation 43 de transfert de FT de l'échangeur 4i vers l'IMA 10ii;
- l'IMA 10ii;
- la turbine 11iii;
- la génératrice 12iv;
- un séparateur 13v de FC et de FT, en sortie de turbine 11iii
- une canalisation 44 de récupération/recyclage de FT vapeur, connectée au séparateur 13v;
- un condenseur 45 de FT;
- une canalisation 46 de recueil de FT liquide à la sortie du condensateur 45;
- une pompe 47 de mise en circulation de FT,
   cette pompe 47 étant reliée, d'une part, au condenseur 45 par la canalisation 46, et, d'autre part, à l'échangeur 4i, par la canalisation 41.

FT est avantageusement sélectionné dans le groupe comprenant : l'eau, le glycérol, et leurs mélanges. FC est avantageusement sélectionné parmi les huiles végétales ou minérales, non miscibles avec l'eau, par exemple l'huile de ricin et/ou l'huile d'olive.

Le fluide fatal FF est constitué e.g. par des fumées.

Dans les figures 2A&2B, FT est, par exemple, de l'eau repérée par les références e1 à e6, FC est, par exemple, de l'huile de ricin, repérée par les références h1 à h3, et les fumées FF sont repérées par les références f1 à f3.

Comme montré sur les figures 2A&2B, dans la boucle FC, un flux liquide f^{c0} d'huile h1, à la température Th1, par exemple comprise entre 200 et 350°C, et à une pression Ph1, chemine dans la canalisation 34, grâce à la pompe à huile 35 de mise en circulation de f^{c0}, puis un flux liquide f^{c0} d'huile h2 à une pression Ph2 supérieure à Ph1, parvient à l'entrée huile de l'échangeur thermique 3i *fumées f1*/*huile h2,* par la canalisation 31.

Les fumées f1 pénètrent dans l'échangeur via une autre entrée, et, de préférence, à contre-courant du flux liquide f^{c0}.

La pression de service Pf ^{c0} (en bars) du flux f ^{c0} avant la pulvérisation de l'étape III et après la compression du flux f ^{c0} de FC à l'étape XII, est par exemple comprise entre 10 et 20 bars.

Le flux f ^{c0} d'huile h3 chauffé dans l'étape (II) est recueilli en sortie d'échangeur 3i par la canalisation 33, à la température Th3 > Th1 & Th2, par exemple comprise entre 200 et 350°C, puis pénètre dans l'IMA 10ii. La vitesse V du flux f ^{c0} est, par exemple, comprise entre 10 et 20 m/s.

L'IMA 10ii comprend un fragmenteur qui transforme ce flux liquide f^{c0} d'huile h3 en brouillard de gouttelettes h3. La taille de ces gouttelettes est par exemple comprise entre 200 et 400 µm.

Comme montré sur les figures 2A&2B, dans la boucle FT, un flux liquide f^{t0} d'eau e1, à une température inférieure à celle de condensation Te_{cond}, chemine dans la canalisation 46, grâce à la pompe à eau 47 de mise en circulation de f^{t0} , puis un flux liquide f^{t0} d'eau e2, à une température Te2, par exemple comprise entre 40 et 80 °C, inférieure à Te_{cond}, parvient à l'entrée eau de l'échangeur thermique 4i *fumées f2*/*eau* e2, par la canalisation 41.

Les fumées f2 en provenance de l'échangeur thermique 3i *fumées f1*/*huile h2,* pénètrent dans l'échangeur 4i via une autre entrée, et, de préférence, à contre-courant du flux liquide f^{t0}.

La pression de service Pf '(en bars) du flux f ^{t} avant la pulvérisation de l'étape III et après la compression du flux f ^{t00} de FC à l'étape XIV est par exemple identique à Pf ^{c0} et comprise entre 10 et 20 bars.

Le flux f ^{t} d'eau e3 chauffé dans l'étape (V) et au moins en partie constitué de vapeur, est recueilli en sortie d'échangeur 4i par la canalisation 43, à la température Te3> Te1 & Te2, par exemple comprise entre 180 et 250°C, puis pénètre dans l'IMA 10ii.

Te3 correspond avantageusement à la température d'évaporation Teᵥₐₚ du FT, en l'occurrence de l'eau. La vitesse V du flux f^{t} de vapeur est, par exemple, comprise entre 60 et 100 m/s.

L'étape éventuelle (VI) de chauffage du flux f ^{t} d'eau e3 flux f^{t}, pour le vaporiser de sorte que son titre en vapeur soit supérieur ou égal à 0,9; de préférence à 0,95, est réalisée par un dimensionnement adapté de l'échangeur 4i.

La partie commune aux boucles FT et FC qui comprend les éléments du dispositif IMA 10ii, turbine 11iii, alternateur 12iv et séparateur 13v, est ensuite le siège:
- de l'étape (III) de pulvérisation du flux f ^{c0} chauffé dans l'étape (II) pour générer un flux f ^{c1} fragmenté de gouttelettes de fluide FC, en l'occurrence huile;
- de l'étape (VII) d'injection du flux f^{t} dans au moins une enceinte recevant également le flux f ^{c1} de fluide FC, pour former un flux mélangé biphasique f ^{c1/t} e3m;
- de l'étape (VIII) d'accélération et de détente du flux f ^{c1/t} mélangé biphasique e3m.

Cette accélération augmente la vitesse du flux f ^{c1} mélangé au flux f ^{t}, de 10 à 20 m/s, à une vitesse Vf ^{c1/t} supérieure ou égale à 100 m/s, par exemple comprise entre 120 et 140 m/s. Ce flux f ^{c1/t} mélangé biphasique e3m, devient le flux f^{c1/t} mélangé biphasique accéléré e4.

Lors de l'étape (VII) pour former un flux mélangé biphasique f ^{c1/t} , on règle les débits massiques des fluides FT et FC de telle sorte que le rapport Rd= débit massique de FT/Σ débits massiques de FT & FC = 1 à 20%, par exemple 10 %.

La figure 2B qui représente le cycle décrit par le flux f ^{t} de vapeur e3 entre la source chaude et la source froide dans l'espace T température et S entropie, montre que la détente de l'étape (VII), est une détente isotherme jusqu'au mélange du flux f ^{t} de vapeur et du flux f ^{c1} fragmenté, qui induit une détente quasi-isotherme jusqu'au flux f ^{c1/t} e3m.

Cela correspond à l'étape (VIII) d'accélération et de détente du flux mélangé biphasique f ^{c1/t}.

Cela suppose de faire en sorte par le dimensionnement des échangeurs 3i & 4i que Th3 soit > à Te3.

L'accélération subie par le flux f ^{c1/t} e3m dans l'IMA 10ii produit un flux accéléré f ^{c1/t} e4, qui est projeté sur les aubes de la turbine 11iii, par exemple de type Pelton 9, utile comme convertisseur de l'énergie cinétique en une énergie mécanique de rotation transmise à l'alternateur 12iv qui produit de l'énergie électrique, tout ceci dans le cadre de l'étape (IX).

Avant la séparation de l'étape (X), le flux f ^{c1/t} e4 devenu e5 et libéré d'une grande partie de son énergie cinétique, est caractérisé par une pression Pf ^{c1/t} environ égale ou égale à la pression atmosphérique.

Après la séparation de l'étape (X), le flux f ^{c1/t} e5 se divise en un flux f ^{t100} e6 et en un flux f^{c0} h1. f ^{c1/t} et f ^{t100} sont récupérés séparément selon l'étape (XI).

La figure 2B montre que les températures Te3m, Te4,Te4, Te5 et Te6 sont égales entre elles et sont supérieures à la température Teᵥₐₚ = Te3.

Dans l'étape (XII), on comprime et on augmente la vitesse de circulation de f^{c0}.

Le flux f ^{t00} de vapeur d'eau e6 voit sa température chuter pour atteindre la température Te1 du flux f ^{t0} au moins en partie d'eau liquide e1, lors de l'étape de condensation selon l'étape (XIII).

Dans l'étape (XIV), on comprime et on augmente la vitesse de circulation de f^{t0}.

### Autre Variante de ce mode préféré de mise en œuvre du procédé selon invention

Suivant une possibilité intéressante de l'invention, on fait en sorte que la détente du flux f ^{t} dans l'enceinte recevant également le flux f ^{c1} de brouillard de fluide FC, engendre un effet de trompe provoqué par un flux moteur à savoir le flux f ^{t} de FT, sur un flux aspiré à savoir le flux f ^{c1} de FC.

Cet effet de trompe est déterminé par la configuration de l'enceinte de mélange de l'IMA 10ii.

Des exemples de réalisation d'une telle configuration sont donnés ci-après.

### Variante "double détente" de ce mode préféré de mise en œuvre du procédé selon invention

Il s'agit dans cette variante d'exécuter une étape (VIII°) de pré-accélération du flux f^{t} par détente, de préférence polytropique, du flux f ^{t}.

La figure 3A montre le schéma du système selon cette variante "double détente".

Cela correspond au schéma du système selon le mode préféré de réalisation montrée à la figure 2A, à la différence près, que le flux f ^{t} de vapeur d'eau e3 est introduite, via la canalisation 43.1 reliée à la sortie de l'échangeur 4i, dans un accélérateur 14 de vapeur seule, dans lequel ce flux f ' est soumis à une détente, de préférence polytropique, qui fait chuter la température de Tevap = Te3 par exemple comprise entre 210 et 230°C, jusqu'à une température Te3i > Tevap = Te3 par exemple comprise entre 180 et 205 °C.(Voir figure 3B).

Le flux f ^{t} de vapeur d'eau e3i est ensuite admis, par l'intermédiaire de la canalisation 43.2, dans l'IMA 10ii.

Le reste du système selon cette variante "double détente" correspond à la description faite pour le système selon le mode préféré de mise en oeuvre du procédé selon invention.

### DISPOSITIF

Dans un autre de ses aspects, la présente invention concerne un dispositif notamment pour la mise en oeuvre du procédé selon l'invention. Ce dispositif comprend :

### Échangeur thermique 3i

Il s'agit par exemple d'un échangeur fumées/huile tubulaire (à contre-courant).

### Échangeur thermique 4i

Il s'agit par exemple d'un échangeur fumées/eau à plaques (à contre-courant).

### Accélérateur 14 de vapeur seule

Il s'agit par exemple d'une tuyère de détente dont le profil est optimisé pour accélérer la vitesse du flux de vapeur de FT.

### IMA 10ii

De préférence, le (ou les) mélangeur(s) 10M compris dans l'IMA 10ii peu(ven)t être un(des) mélangeur(s) dans le(s)quel(s) le fragmenteur est un fragmenteur à buses et/ou tout autre dispositif connu en soi comprenant un fragmenteur adapté.

De préférence, le (ou les) accélérateur(s) 10A compris dans l'IMA 10ii peu(ven)t être une (des) tuyère(s) d'accélération dimensionnées pour être soniques au col (Vitesse du fluide = vitesse du son dans le milieu).

### Mode de réalisation avec un mélangeur à buses

Comme montré sur la figure 4, le mélangeur à buses comprend de préférence:
- au moins une chambre 50 de mélange du flux sous forme de brouillard et du flux f ^{t} sous forme de vapeur ou de mélange vapeur/eau, cette chambre de mélange 50 convergeant dans le sens des flux f^{t} et f^{c1};
- au moins un conduit 51 d'admission du flux f^{t} de FT dans la chambre 50 de mélange ;
- au moins une canalisation 52 d'admission de FC dans la chambre 50 de mélange;

La chambre 50 de mélange a dans cet exemple de réalisation une forme générale d'ogive, pourvue d'une paroi amont 53, d'une paroi longitudinale 54, et d'une partie terminale aval 55 de convergence. La paroi amont 53 est reliée au conduit 51 d'admission de FT à l'intérieur de la chambre 50 de mélange. Un porte-tuyère 56 connecte le conduit d'admission 51 à une tuyère 57 terminale d'éjection du flux f^{t} de vapeur e3i dans l'enceinte 58 de la chambre de mélange 50. Le porte-tuyère 56 comprend dans sa partie terminale une tuyère 57 permettant de réaliser l'étape (VIII) d'accélération et de détente du flux f ^{t}, de préférence quasi isotherme ou par défaut polytropique, du flux f ^{t} de vapeur e3 (figure 3A) de manière à obtenir le flux f ^{t} de vapeur e3i éjecté.

Le porte-tuyère 56 est un segment interne et axial par rapport à la chambre de mélange. La tuyère 57 terminale d'éjection de FT comporte un orifice de sortie 57^{s} du flux f ^{t} de vapeur e3, disposé au voisinage de la partie d'extrémité de plus petite dimension de la chambre 50 ogivale convergente.

La canalisation 52 d'admission du flux f^{c0} de FC dans la chambre 50 de mélange s'étend dans une direction orthogonale par rapport au conduit 51 d'admission du flux f^{t} de FT. Cette canalisation de 52 débouche dans une pré-chambre 60 circulaire située dans la partie amont de la chambre 50 en ogive. Cette pré chambre 60 distribue le flux f^{c0} de FC un ensemble de buses 61,62 périphériques réparties de manière homogène autour du porte-tuyère 56, selon 2 niveaux, un niveau amont central : buses 62 et un niveau aval périphérique : buses 61. Ces buses 61,62 dont les orifices de sortie de FC sont en amont de l'orifice de sortie 57^{s} du flux f ^{t} de FT, produisent le brouillard de gouttelettes de FC (flux f^{c1}) dans l'enceinte 58 de la chambre 50 de mélange.

La partie terminale aval 55 de convergence de la chambre 50 de mélange est solidarisée à la paroi longitudinale 54 de cette chambre 50 de mélange, au moyen d'un système amont de brides et de boulons désignés par la référence générale 63 sur la figure 4. Un joint 64 circulaire d'étanchéité est disposé entre cette partie terminale aval 55 et la paroi longitudinale 54. Un autre système aval 66 de brides et de boulons permet la solidarisation de la partie terminale aval 55 de la chambre en ogive 50 à un conduit d'accélération 67. Ce dernier est constitué par une tuyère (dont seule la partie amont et représentée sur la figure 4), recueille le flux mélangé biphasique f ^{c1/t} (référencé e3m sur la figure 3A) pour lui faire subir une accélération.

Les buses 61 et 62, qui sont par exemple et en l'occurrence celles qui comportent une partie d'extrémité en forme hélicoïdale (« tire-bouchon »).

Le porte tuyère 56 avec un rétreint amont 59, de même que la tuyère d'accélération 67 sont également des pièces connues en elle-même et appropriées à l'exercice de la fonction accélération de fluide vapeur ou biphasique vapeur/huile.

Sur une caractéristique remarquable de l'invention, l'extrémité de l'orifice de sortie 57^{s} de la tuyère 57 terminale d'éjection est placée à une distance d de la partie terminale amont de l'entrée du conduit d'accélération 67 de diamètre D, telle que : D ≤ d ≤ 3D, de préférence, 1,5D ≤ d ≤ 2,5D.

Sur une autre caractéristique remarquable de l'invention, la structure convergente ogivale de la chambre de mélange 50, le positionnement relatif de la tuyère 57 en aval des buses 61/62 permet de générer un effet de trompe par lequel le flux f * de FT est un fluide moteur qui entraîne le fluide aspiré constitué par le brouillard de gouttelettes de fluide FC (huile) flux f^{c1}.

Cet effet de trompe permet de réduire la pression en sortie de la pompe 35 du fluide FC et donc de réduire la puissance consommée.

### Convertisseur énergie cinétique/énergie mécanique 11iii

Il s'agit par exemple d'une turbine de type Pelton, telle que celle décrite dans la demande de brevet PCT WO2012/089940A2, en particulier sur les figures de 3 et 4 et dans les parties correspondantes de la description.

Cet exemple de convertisseur d'énergie cinétique 11iii est décrit à nouveau ci-après en référence à la figure 5.

Le convertisseur d'énergie cinétique 11iii comprend une enceinte calorifugée 150 formée de deux demi-coques 152 bombées de forme elliptique avantageusement soudées sur deux brides 154. La soudure des deux demi-coques 152 forme une enceinte 150 étanche d'axe B sensiblement vertical et perpendiculaire à l'axe A de l'injecteur 151. Le fond de l'enceinte 150 forme par exemple le réservoir de fluide caloporteur FC (huile) où celui-ci est récolté après son passage dans le convertisseur 11iii, comme cela sera décrit ultérieurement.

Une cuve 155 est disposée à l'intérieur de l'enceinte 150. Cette cuve 155 est formée d'un fond 156 de forme sensiblement tronconique ou en forme d'entonnoir et d'une paroi 157 de forme sensiblement cylindrique s'étendant à partir du fond 156, le fond 156 et la paroi 157 s'étendant selon l'axe B. Une roue à action 158 cylindrique est montée en rotation sur la cuve 155 par l'intermédiaire d'un arbre 159 s'étendant selon l'axe B sensiblement vertical. La roue à action 158 est disposée en regard de l'injecteur 20 de sorte que le jet injecté par celui-ci entraîne la roue à action 158 et l'arbre 159 en rotation de sorte à transformer l'énergie cinétique axiale du jet en énergie cinétique de rotation de l'arbre 159. La roue à action 158 est disposée dans l'enceinte 150.

La roue à action 158 comprennent une pluralité d'aubes 160 s'étendant sensiblement radialement et présentant une forme concave. La concavité 161 des aubes 160 est tournée vers l'injecteur 151 de sorte que le jet injecté provenant de l'injecteur atteint lesdites concavités 161 et entraîne la rotation de la roue 158. La concavité des aubes 160 présente une forme asymétrique par rapport à un axe C passant par le fond 162 des concavités et sensiblement perpendiculaire à ces concavités, c'est-à-dire sensiblement parallèle à l'axe A situé au-dessus de l'axe C. Cette asymétrie détermine pour chaque aube 160 une partie supérieure 163 s'étendant au-dessus de l'axe C et une partie inférieure 164 s'étendant en dessous de l'axe C. La partie supérieure 163 et la partie inférieure 164 présentent des rayons de courbure et des longueurs différents. En particulier, le rayon de courbure de la partie inférieure 164 est plus grand que le rayon de courbure de la partie supérieure 163, tandis que la longueur de la partie inférieure 164 est supérieure à la longueur de la partie supérieure 163.

L'injecteur 151 est agencé pour injecter le jet sur la partie supérieure 163 des aubes 160. La position de l'injection du jet sur les aubes 160 ainsi que la forme particulière de celles-ci permettent d'allonger le trajet du jet dans les aubes 160 et d'améliorer la stratification de ce jet en sortie des aubes, ce qui permet la séparation ultérieure du fluide caloporteur et du gaz à haute température. L'angle de sortie du jet des aubes 160, c'est-à-dire l'angle formé entre la tangente à l'extrémité de la partie inférieure de l'aube et l'axe horizontal C, est sensiblement compris entre 8° et 12° de sorte que le jet en sortie d'aube 160 présente une énergie cinétique plus importante que dans une turbine Pelton classique où l'angle de sortie des aubes est sensiblement compris entre 4° et 8°. Ce surcroît d'énergie cinétique permet d'améliorer la séparation du fluide caloporteur et du gaz à haute température.

### Séparateur13v = déflecteur165

En sortie d'aube 160, le jet pénètre dans un déflecteur 165 s'étendant sous les aubes 160 et agencé pour réorienter le fluide reçu vers la paroi 157 de la cuve 155. Le déflecteur 165 permet de stratifier le mélange du fluide caloporteur et du gaz à haute température, comme représenté sur la figure 4 du WO2012/089940A2. En particulier le déflecteur 165, plus particulièrement représenté sur la figure 3 du WO2012/089940A2, présente une forme agencée pour récupérer le mélange sortant de la roue 158 selon une direction sensiblement verticale et pour réorienter de façon continue ce mélange selon une direction sensiblement horizontale, comme représenté sur la figure 4 du WO2012/089940A2, de façon à ce qu'il sorte du déflecteur 165 de façon tangentielle à la paroi 157 de la cuve 155, c'est-à-dire que le mélange sort du déflecteur 165 en longeant la paroi 157 de la cuve 155. A cet effet, le déflecteur 165 comprend au moins une ouverture d'entrée 166 du mélange de fluide caloporteur et de gaz haute température en sortie de la roue à action 158, ladite ouverture s'étendant dans un plan sensiblement perpendiculaire à l'axe B de la roue 158, c'est-à-dire un plan sensiblement horizontal, et une ouverture de sortie 167 du mélange, ladite ouverture s'étendant au voisinage de la paroi 157 de la cuve 155 et dans un plan sensiblement vertical. L'ouverture d'entrée 166 et l'ouverture de sortie 167 sont reliées l'une à l'autre par une enveloppe 168 présentant une forme courbe, comme représenté sur la figure 3 du WO2012/089940A2. Selon le mode de réalisation particulier représenté sur la figure 3 du WO2012/089940A2, des parois internes s'étendent à l'intérieur de l'enveloppe 168 sensiblement parallèlement à celle-ci de sorte à définir des canaux de circulation du mélange dans l'enveloppe et à séparer plusieurs ouvertures d'entrée et un nombre correspondant d'ouvertures de sortie.

La séparation du fluide caloporteur et du gaz haute température commence dans les aubes 160 par la centrifugation du mélange due à la forme des aubes 160. En passant dans le déflecteur 165, le reste du mélange est stratifié et passe de façon continue d'un écoulement selon la direction de sortie de la roue 158 à un écoulement tangentiel à la paroi 157 de la cuve 155, comme représenté sur la figure 4 du WO2012/089940A2. Cet écoulement tangentiel provoque une centrifugation du mélange, du fait de la forme cylindrique de la paroi 157, ce qui permet d'achever la séparation du gaz haute température et du fluide caloporteur par effet cyclone. Ainsi, la séparation du mélange est réalisée de façon optimale de sorte que le fluide caloporteur et le gaz à haute température sont séparés à plus de 98 %. Le fait de prévoir une roue à action 158 en rotation autour d'un axe B sensiblement vertical permet de créer l'effet cyclone sur la paroi de la cuve, du fait qu'il est possible de placer un déflecteur 165 réorientant le mélange de façon adéquate.

Selon un mode de réalisation, le convertisseur d'énergie comprend plusieurs injecteurs 151, par exemple six, comme dans une turbine Pelton classique et un nombre égal de déflecteurs 165.

Une fois séparé, le fluide caloporteur est entraîné vers le fond de la cuve 155 par la gravité, tandis que le gaz haute température, formé par de la vapeur d'eau se déplace vers le haut de l'enceinte 150. La partie supérieure de l'enceinte 150 comprend des moyens de récupération 169 du flux f^{t} vapeur haute température séparé du fluide caloporteur FC. Le flux f^{t} vapeur haute température sort de l'enceinte par ces moyens de récupération 169 et circule dans le reste de l'installation comme cela sera décrit ultérieurement.

Le fond 156 de la cuve 155 comprend des moyens de récupération 170 du fluide caloporteur, afin que celui-ci passe dans le réservoir 171 en sortant de la cuve 157. Ces moyens de récupération 170 sont par exemple formés par des trous d'écoulement pratiqués dans le fond 156 de la cuve 155 et communiquant entre la cuve 155 et le fond de l'enceinte 150.

Le fluide caloporteur récupéré sert notamment à lubrifier au moins un palier à butée lisse 70 de type hydrodynamique par l'intermédiaire duquel l'arbre 159 de la roue à action 158 est monté en rotation sur le fond 156 de la cuve 155. En effet, le palier à butée lisse 172 baigne dans le fluide caloporteur récupéré par les moyens de récupération 173. Un tel palier 172 permet d'assurer la rotation de l'arbre 159 à grande vitesse dans un environnement à haute température avec une durée de vie importante, au contraire des classiques roulements à billes. En outre, l'installation du palier 172 à l'intérieur de l'enceinte 150 permet de ne pas avoir de problème d'étanchéité et d'éviter les fuites de caloporteur qui pourraient être dangereuse. Selon le mode de réalisation représenté sur la figure 7, le convertisseur 11iii comprend deux paliers à butée lisse 172. Dans le réservoir 171, une pompe de circulation 173 de fluide caloporteur FC (huile), par exemple de type volumétrique est montée sur l'arbre 159 par l'intermédiaire d'un joint homocinétique 174. Cette pompe est reliée à une conduite de sortie 175 reliant l'intérieur de l'enceinte 150 à l'extérieur et permettant de faire circuler le fluide caloporteur vers le reste de l'installation 1. Ainsi, la pompe de circulation 72 est agencée pour aspirer le fluide caloporteur FC du réservoir 171 et pour l'injecter dans la conduite de sortie 175. La pompe de circulation est dépourvue de moteur d'entraînement puisque son actionnement est assuré par la rotation de l'arbre 159 de la roue à action 158 entraîné par le jet injecté par l'injecteur 151.

### Transformateur énergie mécanigue en énergie électrique : alternateur 12iv

Comme montré sur la figure 5, l'arbre 159 de la roue à action 158 sort de l'enceinte 151 par l'intermédiaire d'un piston 184 agencé pour assurer l'étanchéité entre l'intérieur de l'enceinte 151 et l'extérieur de l'enceinte 151, par exemple un piston suédois. L'arbre 159 entraîne en rotation le rotor de l'alternateur 12iv, avantageusement du type à aimant permanent. Cet alternateur 12iv permet de transformer l'énergie cinétique de rotation de l'arbre 159 en énergie électrique. L'alternateur 12iv est refroidi, au niveau de son entrefer, par un ventilateur 180 monté sur son rotor et par une conduite de circulation d'eau, formant la culasse réfrigérante 181, qui gaine son stator. L'eau alimentant la culasse réfrigérante 181 provient d'une source d'alimentation en eau et est amenée à la culasse par une pompe volumétrique 182 actionnée par l'arbre 159 par l'intermédiaire d'un réducteur 183. Ainsi la pompe 108 est dépourvue de moteur d'actionnement. La culasse réfrigérante 181 sert au refroidissement de l'alternateur 12iv et au préchauffage de l'eau, comme décrit précédemment.

### Condenseur 45

Le flux f^{t} de vapeur d'eau collectée par les moyens de récupération 169 prévus dans l'enceinte 151 de la figure 5 est refroidi par un condenseur 45 pour être transformé en un flux f^{t0} de fluide thermodynamique FT (eau) liquide avant d'être recyclé.

Il peut s'agir par exemple de condenseur de type aéroréfrigérant ou d'un échangeur dont le secondaire est alimenté par de l'eau à une température inférieure à 60 °C (rivière, canal, ...).

## Revendications

1. Procédé de conversion d'énergie thermique, de préférence de chaleur fatale, contenue dans
un fluide (FF) au moins en partie gazeux, en énergie mécanique, et, préférentiellement en énergie électrique et/ou en énergie frigorifique;
ledit procédé mettant en oeuvre au moins un fluide thermodynamique FT et au moins un fluide caloporteur FC, dans lequel :
I. on met en oeuvre un flux f ^{c0} de fluide FC au moins en partie liquide;
II. on transfère au flux de l'énergie thermique à convertir issue du fluide FF;
III. on pulvérise le flux f ^{c0} chauffé en (II) pour générer un flux f ^{c1} fragmenté de fluide FC;
IV. en parallèle, on met en oeuvre un flux f ^{t0} de fluide FT au moins en partie liquide;
V. puis on transfère au flux f ^{t0} de fluide FT de l'énergie thermique à convertir issue du fluide FF, pour générer un flux f^{t}, dont la température est supérieure à celle du flux f^{t0}, le fluide FT du flux f^{t} étant:
i. en phase liquide;
ii. en phase liquide et en phase vapeur;
iii. en phase vapeur à saturation;
iv. ou en phase vapeur surchauffée ;
VI. au besoin, on chauffe le flux f^{t}, pour le vaporiser de sorte que son titre en vapeur soit supérieur ou égal à 0,9; de préférence à 0,95;
VII. on injecte le flux f^{t} dans au moins une enceinte recevant également le flux f ^{c1} de fluide FC, pour former un flux mélangé biphasique f ^{c1/t} , le rapport Rd du débit massique du fluide FT sur le débit massique total du fluide FC et du fluide FT, étant compris entre 1 et 20%, de préférence entre 3 et 18%, et, plus préférentiellement encore entre 5 et 15 %;
VIII. ce flux f ^{c1/t} est ensuite accéléré et détendu;
IX. on convertit l'énergie cinétique de ce flux accéléré f ^{c1/t} en énergie mécanique; cette dernière étant éventuellement transformée en énergie électrique et/ou en énergie frigorifique;
X. on sépare, d'une part, le fluide FT et, d'autre part, le fluide FC ;
XI. on récupère, d'une part, un flux f ^{t00} au moins en partie gazeux du fluide FT et, d'autre part, un flux au moins en partie liquide du fluide FC ;
XII. on comprime et on augmente la vitesse de circulation du flux f ^{c0} de FC;
XIII. on condense le flux f ^{t00} au moins en partie gazeux du fluide FT en un flux f ^{t0} au moins en partie liquide du fluide FT;
XIV. on comprime et on augmente la vitesse de circulation du flux f ^{t0} du fluide FT; le procédé comprend la mise en oeuvre d'au moins une boucle de circulation du fluide FT et d'au moins une boucle de circulation du fluide FC; ces deux boucles ayant en commun:
i. au moins un Injecteur-Mélangeur-Accélérateur (IMA) dans lequel le flux et le flux f ^{t} sont destinés à être injectés/mélangés/accélérés;
ii. au moins un convertisseur du flux accéléré f ^{c1/t} en énergie mécanique;
iii. éventuellement au moins un transformateur de cette énergie mécanique en énergie électrique et/ou en énergie frigorifique;
iv. au moins un séparateur du fluide FT et du fluide FC;
- la boucle de circulation du fluide FT comportant au moins un échangeur thermique entre le fluide FT (étape V, voire VI) et le fluide FF, au moins un condenseur du fluide FT et au moins une pompe de mise en circulation du fluide FT dans cette boucle;
- la boucle de circulation du fluide FC comportant un échangeur thermique entre le fluide FC (étape II) et le fluide FF et au moins une pompe de mise en circulation du fluide FC dans cette boucle.

2. Procédé selon l'une au moins des revendications précédentes où lors de l'étape VII, l'injection du flux f^{t} du fluide thermodynamique FT dans une enceinte d'injection de l'IMA se fait à une vitesse comprise entre 40 et 300 m/s, de préférence entre 50 et 150 m/s et, plus préférentiellement encore, entre 60 et 100 m/s.

3. Procédé selon l'une au moins des revendications précédentes où on fait en sorte que la détente du flux f^{t} dans l'enceinte de l'IMA recevant également le flux f^{c1} fragmenté de fluide FC, engendre un effet provoqué par un flux moteur à savoir le flux f ^{t} du fluide FT, sur un flux aspiré à savoir le flux f^{c1} du fluide FC.

4. Procédé selon l'une au moins des revendications précédentes où avant l'étape VIII, le flux f^{t} est soumis, lors d'au moins une étape (VIII°) de pré-accélération par détente, de préférence quasi-isotherme, du flux f^{t}, dans au moins une chambre de profil adapté, de préférence dans une tuyère; cette étape (VIII°) étant avantageusement mise en oeuvre dans la même chambre de profil adapté que celle de l'étape (VIII).

5. Procédé selon l'une au moins des revendications précédentes où le fluide FT est un liquide aqueux, de préférence choisi dans le groupe comprenant -idéalement constitué par-l'eau, le glycérol et leurs mélanges; et en ce que le fluide FC est choisi parmi les huiles végétales ou minérales, de préférence parmi les huiles non miscibles à l'eau et/ou ayant une température d'apparition d'un vernissage supérieure ou égale à 200° C, de préférence à 300° C, et, plus préférentiellement encore parmi les huiles végétales; le fluide FC étant idéalement choisi dans le groupe comprenant -idéalement composé de- : l'huile de ricin et/ou l'huile d'olive.

6. Procédé selon l'une au moins des revendications précédentes où le fluide FF présente initialement une température supérieure à 200 °C et préférentiellement supérieure à 300 °C, et/ou est choisi parmi les fluides gazeux et, plus préférentiellement encore, dans le groupe comprenant -idéalement composé de-: l'air chaud, les vapeurs d'eau, les gaz d'échappement de moteurs, les fumées, en particulier les fumées industrielles, et les chaleurs de séchoirs ou parmi les fluides liquides (e.g. comme c'est le cas dans les installations solaires à concentration).

7. Procédé selon l'une au moins des revendications précédentes comprenant au moins l'une des caractéristiques suivantes :
C1. une pression de service Pf ^{c0} (en bars) du flux avant la pulvérisation de l'étape III et après la compression du flux f ^{c0} du fluide FC à l'étape XII, est telle que - dans un ordre croissant de préférence- : $3 \leq {Pf}^{c 0} \leq 30 ; 5 \leq {Pf}^{c 0} \leq 25 ; 10 \leq {Pf}^{c 0} \leq 15$
C2. une pression de service Pf ^{t} (en bars) du flux f^{t} avant l'injection lors de l'étape VII et après la compression du flux f ^{t00} du fluide FC à l'étape XIV, est telle que - dans un ordre croissant de préférence- : $3 \leq {Pf}^{t} \leq 30 ; 5 \leq {Pf}^{t} \leq 25 ; 10 \leq {Pf}^{t} \leq 15$
C3. Pf ^{c0} et Pf^{t} sont identiques ou différentes, de préférence identiques;
C4. une pression Pf ^{c1/t} du flux f ^{c1/t} après l'étape IX de conversion de l'énergie cinétique en énergie mécanique, en bars et dans un ordre croissant de préférence, est telle :
Pf^{c1/t} ≤ 2 ; 0,3 ≤ Pf^{c1/t} ≤ 1,5 ; égale ou environ égale à la pression atmosphérique.

8. Dispositif pour la mise en oeuvre du procédé, selon l'une au moins des revendications précédentes qui comprend au moins une boucle de circulation de FT (41 - 47) et au moins
une boucle de circulation du fluide FC (31 - 34),
d'au moins une boucle de circulation du fluide FT (41 - 47)
et d'au moins une boucle de circulation du fluide FC (31 - 34);
ces deux boucles ayant en commun:
i. au moins un Injecteur-Mélangeur-Accélérateur "IMA" (10ii) dans lequel le flux et le flux f ^{t} sont destinés à être injectés/mélangés/accélérés;
ii. au moins un convertisseur (11iii) du flux accéléré f ^{c1/t} en énergie mécanique;
iii. éventuellement au moins un transformateur (12iv) de cette énergie mécanique en énergie électrique et/ou en énergie frigorifique;
iv. au moins un séparateur (13v) du fluide FT et du fluide FC;
- la boucle de circulation du fluide FT (41 - 47) comportant au moins un échangeur thermique (4i) entre le fluide FT (étape V, voire VI) et le fluide FF, au moins un condenseur (45) du fluide FT et au moins une pompe (47) de mise en circulation du fluide FT dans cette boucle;
- la boucle de circulation du fluide FC comportant un échangeur thermique (3) entre le fluide FC (étape II) et le fluide FF et au moins une pompe (35vi) de mise en circulation le fluide FC dans cette boucle

9. Dispositif selon la revendication 8 où l'IMA (10ii) comprend au moins un mélangeur (10M) à buses du flux f^{c0} fragmenté et du flux f^{t} sous forme de vapeur.

10. Dispositif selon l'une au moins des revendications 8 ou 9 où le mélangeur (10M) à buses comprend:
• au moins un fragmenteur du flux f^{c0} sous forme de gouttelettes, ledit fragmenteur comportant au moins une buse, préférentiellement plusieurs afin de minimiser les pertes de charge sur le flux f^{c0};
• au moins une chambre (50) de mélange du flux f^{c0} après fragmentation et du flux f^{t} sous forme d'eau et/ou de vapeur, cette chambre de mélange convergeant dans le sens des flux du fluide FT et du fluide FC;
• au moins un conduit (51) d'admission du fluide FT dans la chambre de mélange
• au moins une canalisation (52) d'admission du fluide FC dans la chambre de mélange où la chambre (50) de mélange comporte une sortie disposée à son point de convergence, cette sortie débouchant dans au moins un conduit (67) d'accélération:
où le conduit (51)
d'admission du fluide FT comprend un segment interne et axial par rapport à la chambre (50)
de mélange, ce segment interne et axial étant muni d'au moins une buse terminale d'éjection du fluide FT, qui comporte un orifice de sortie du fluide FT disposé au voisinage de la partie d'extrémité de plus petite dimension de la chambre de mélange convergente ;
où la canalisation d'admission du fluide FC communique avec une pluralité de buses (61, 62) d'éjection du fluide FC qui sont réparties sur le pourtour du segment interne et axial d'admission du fluide FT, et qui comporte des orifices de sortie du fluide FC en amont de l'orifice de sortie du fluide FT;
le segment interne et axial du conduit d'admission du fluide FT étant de préférence équipée d'un organe d'accélération, avantageusement formé par un venturi.

## Patentansprüche

1. Verfahren zur Umwandlung von Wärmeenergie, bevorzugt von Abwärme, die in
einem wenigstens teilweise gasförmigen Fluid (FF) enthalten ist, in mechanische Energie und bevorzugt in elektrische Energie und/oder in Kühlenergie;
wobei in dem Verfahren wenigstens ein thermodynamisches Fluid FT und wenigstens ein Wärmeübertragungsfluid FC eingesetzt wird, wobei:
I. ein Strom f^{c0} des wenigstens teilweise flüssigen Fluids FC eingesetzt wird;
II. auf den Strom f^{c0} die umzuwandelnde Wärmeenergie übertragen wird, die aus dem Fluid FF stammt;
III. der in (II) erwärmte Strom ff^{c0} pulverisiert wird, um einen fragmentierten Strom f^{c1} des Fluids FC zu erzeugen;
IV. parallel dazu ein Strom f^{t0} des wenigstens teilweise flüssigen Fluids FT erzeugt wird;
V. dann auf den Strom f^{t0} des Fluids FT umzuwandelnde Wärmeenergie aus dem Fluid FF übertragen wird, um einen Strom f^{t} zu erzeugen, dessen Temperatur höher als die des Stroms f^{t0} ist, wobei das Fluid FT des Stroms f^{t}:
i. in der flüssigen Phase;
ii. in der flüssigen Phase und in der Dampfphase;
iii. in der Sättigungsdampfphase;
iv. oder in der überhitzten Dampfphase auftritt;
VI. falls erforderlich, der f^{t}-Strom erhitzt wird, um ihn zu verdampfen, so dass sein Dampfgehalt größer oder gleich 0,9, bevorzugt 0,95, ist;
VII. der f^{t}-Strom in wenigstens eine Kammer eingespritzt wird, die auch den FC-Fluidstrom f^{c1} aufnimmt, um einen zweiphasigen Mischstrom f^{c1/t} zu bilden, wobei das Verhältnis Rd des Massenstroms des Fluids FT zum gesamten Massenstrom des Fluids FC und des Fluids FT zwischen 1 und 20 %, bevorzugt zwischen 3 und 18 % und stärker bevorzugt zwischen 5 und 15 % liegt;
VIII. dieser f^{c1/t}-Strom dann beschleunigt und entspannt wird;
IX. die kinetische Energie des beschleunigten Stroms f^{c1/t} in mechanische Energie umgewandelt wird; wobei letztere gegebenenfalls in elektrische Energie und/oder Kühlenergie umgewandelt wird;
X. einerseits das Fluid FT und andererseits das Fluid FC getrennt werden;
XI. einerseits ein wenigstens teilweise gasförmiger Strom f^{t00} des Fluids FT und andererseits ein wenigstens teilweiser flüssiger Strom f^{c0} des Fluids FC rückgewonnen wird;
XII. die Umlaufgeschwindigkeit des Stroms f^{c0} von FC komprimiert und erhöht wird;
XIII. der wenigstens teilweise gasförmige Strom f^{t00} des Fluids FT zu einem wenigstens teilweise flüssigen Strom f^{t0} des Fluids FT kondensiert wird;
XIV. die Umlaufgeschwindigkeit des Stroms f^{t0} des Fluids FT komprimiert und erhöht wird;
wobei das Verfahren den Einsatz von wenigstens einer Zirkulationsschleife für das Fluid FT und wenigstens einer Zirkulationsschleife für das Fluid FC umfasst; wobei diese beiden Schleifen Folgendes gemeinsam haben:
i. wenigstens einen Injektor-Mischer-Beschleuniger (IMA), in den der Strom f^{c0} und der Strom f^{t} eingespritzt/gemischt/beschleunigt werden sollen;
ii. wenigstens einen Umwandler des beschleunigten Flusses f^{c1/t} in mechanische Energie;
iii. gegebenenfalls wenigstens einen Umwandler dieser mechanischen Energie in elektrische Energie und/oder Kühlenergie;
iv. wenigstens einen Separator für das FT-Fluid und das FC-Fluid;
- wobei die Zirkulationsschleife für das Fluid FT wenigstens einen Wärmetauscher zwischen dem Fluid FT (Stufe V bzw. VI) und dem Fluid FF, wenigstens einen Kondensator für das Fluid FT und wenigstens eine Pumpe, die das Fluid FT in dieser Schleife in Umlauf bringt, umfasst;
- wobei die Zirkulationsschleife des Fluids FC einen Wärmetauscher zwischen dem Fluid FC (Stufe II) und dem Fluid FF und wenigstens eine Pumpe zur Zirkulation des Fluids FC in dieser Schleife umfasst.

2. Verfahren nach wenigstens einem der vorhergehenden Ansprüche, wobei in Schritt VII die Injektion des Stroms f^{t} des thermodynamischen Fluids FT in eine Injektionskammer des IMA mit einer Geschwindigkeit zwischen 40 und 300 m/s, bevorzugt zwischen 50 und 150 m/s und stärker bevorzugt zwischen 60 und 100 m/s, erfolgt.

3. Verfahren nach wenigstens einem der vorhergehenden Ansprüche, wobei bewirkt wird, dass die Entspannung der Strömung f^{t} in der Kammer des IMA, die auch die fragmentierte Strömung f^{c1} des Fluids FC aufnimmt, einen Effekt auf eine angesaugte Strömung, d. h. die Strömung f^{c1} des Fluids FC, erzeugt, der durch eine Antriebsströmung verursacht wird, d. h. die Strömung f^{t} des Fluids FT.

4. Verfahren nach wenigstens einem der vorhergehenden Ansprüche, wobei vor Schritt VIII der f^{t} -Strom in wenigstens einem Schritt (VIII°) der Vorbeschleunigung durch Entspannung, bevorzugt quasi-isotherm, des f^{t} -Stroms in wenigstens einer Kammer mit angepasstem Profil, bevorzugt in einer Düse, unterworfen wird; wobei dieser Schritt (VIII°) vorteilhafterweise in derselben Kammer mit angepasstem Profil durchgeführt wird, wie derjenigen aus Schritt (VIII).

5. Verfahren nach wenigstens einem der vorhergehenden Ansprüche, wobei das Fluid FT eine wässrige Flüssigkeit ist, die bevorzugt aus der Gruppe gewählt ist, die Wasser, Glycerin und deren Mischungen umfasst, wobei diese Gruppe idealerweise aus Wasser, Glycerin und deren Mischungen besteht; und wobei das Fluid FC aus pflanzlichen oder mineralischen Ölen gewählt ist, bevorzugt aus Ölen, die nicht mit Wasser mischbar sind und/oder eine Lackbildungstemperatur von 200 °C oder mehr, bevorzugt 300 °C, aufweisen, und noch stärker bevorzugt aus pflanzlichen Ölen; wobei das Fluid FC idealerweise aus der Gruppe gewählt ist, die umfasst - idealerweise besteht aus- : Rizinusöl und/oder Olivenöl.

6. Verfahren nach wenigstens einem der vorhergehenden Ansprüche, wobei das Fluid FF anfänglich eine Temperatur von über 200 °C und bevorzugt über 300 °C aufweist und/oder aus gasförmigen Fluiden und noch stärker bevorzugt aus der Gruppe gewählt ist, die umfasst - idealerweise besteht aus-: Heißluft, Wasserdampf, Motorabgase, Rauch, insbesondere Industrieabgase, und Trocknerwärme oder flüssige Fluide (wie z. B. in konzentrierenden Solaranlagen).

7. Verfahren nach wenigstens einem der vorhergehenden Ansprüche, das wenigstens eines der folgenden Merkmale umfasst:
| | | |
|---|---|---|
| C1. | Ein Betriebsdruck Pf^{c0} (in Bar) des Stroms f^{c0} vor der Pulverisierung in Schritt III und nach der Kompression des Stroms f^{c0} des FC-Fluids in Schritt XII ist derart, dass - in aufsteigender Reihenfolge der Präferenzen: | |
| | $3 \leq {Pf}^{c 0} \leq 30 ; 5 \leq {Pf}^{c 0} \leq 25 ; 10 \leq {Pf}^{c 0} \leq 15 .$ | |
| C2. | Ein Betriebsdruck Pf^{t} (in Bar) des f-Stroms vor der Injektion in Schritt VII und nach der Kompression des f^{t00}-Stroms des FC-Fluids in Schritt XIV ist derart, dass - in aufsteigender Reihenfolge der Präferenzen: | |
| | $3 \leq {Pf}^{t} \leq 30 ; 5 \leq {Pf}^{t} \leq 25 ; 10 \leq {Pf}^{t} \leq 15 .$ | |
| C3. | Pf^{c0} und Pf^{t} sind gleich oder verschieden, bevorzugt gleich; | |
| C4. | Ein Druck Pf^{c1/t} des f^{c1/t} -Stroms nach Schritt IX der Umwandlung von kinetischer Energie in mechanische Energie in Bar und in aufsteigender Reihenfolge der Präferenzen ist derart, dass: | |
| | ${Pf}^{c1/t} \leq 2 ; 0,3 \leq {Pf}^{c1/t} < 1,5 ;$ gleich oder etwa gleich dem Atmosphärendruck. | |

8. Vorrichtung zur Durchführung des Verfahrens nach wenigstens einem der vorhergehenden Ansprüche, die wenigstens eine FT-Zirkulationsschleife (41-47) und wenigstens eine FC-Zirkulationsschleife (31-34), wenigstens einer FT-Zirkulationsschleife (41-47) und wenigstens einer FC-Zirkulationsschleife (31-34) umfasst, wobei diese beiden Schleifen folgendes gemeinsam haben:
i. wenigstens einen Injektor-Mischer-Beschleuniger "IMA" (10ii), in den der f^{c0}-Strom und der f^{t}-Strom eingespritzt/gemischt/beschleunigt werden sollen;
ii. wenigstens einen Umwandler (11iiii) des beschleunigten f^{c1/t}-Stroms in mechanische Energie;
iii. gegebenenfalls wenigstens einen Transformator (12iv), der diese mechanische Energie in elektrische Energie und/oder Kühlenergie umwandelt;
iv. wenigstens einen Separator (13v) für das FT-Fluid und das FC-Fluid;
- wobei die Zirkulationsschleife des Fluids FT (41 - 47) wenigstens einen Wärmetauscher (4i) zwischen dem Fluid FT (Schritt V bzw. VI) und dem Fluid FF, wenigstens einen Kondensator (45) für das Fluid FT und wenigstens eine Pumpe (47) zum Zirkulieren des Fluids FT in dieser Schleife umfasst;
- wobei die Zirkulationsschleife des Fluids FC einen Wärmetauscher (3) zwischen dem Fluid FC (Schritt II) und dem Fluid FF und wenigstens eine Pumpe (35vi) zum Zirkulieren des Fluids FC in dieser Schleife umfasst.

9. Vorrichtung nach Anspruch 8, wobei die IMA (10ii) wenigstens einen Mischer (10M) mit Düsen des fragmentierten f^{c0}-Stroms und des f^{t}-Stroms in Form von Dampf umfasst.

10. Vorrichtung nach wenigstens einem der Ansprüche 8 oder 9 wobei der Düsenmischer (10M) umfasst:
• wenigstens einen Fragmentierer des f^{c0}-Stroms in Form von Tröpfchen, wobei der Fragmentierer wenigstens eine Düse, bevorzugt mehrere Düsen, aufweist, um die Ladungsverluste auf dem f^{c0}-Strom zu minimieren;
• wenigstens eine Kammer (50) zum Mischen des Stroms f^{c0} nach der Fragmentierung und des Stroms f^{t} in Form von Wasser und/oder Dampf, wobei diese Mischkammer in Richtung der Ströme des Fluids FT und des Fluids FC konvergiert;
• wenigstens eine Leitung (51) für den Einlass des Fluids FT in die Mischkammer; und
• wenigstens eine Leitung (52) zum Einlassen des FC-Fluids in die Mischkammer wobei die Mischkammer (50) einen Auslass umfasst, der an ihrem Konvergenzpunkt angeordnet ist und in wenigstens eine Beschleunigungsleitung (67) mündet; wobei die FT-Fluid-Einlassleitung (51) ein inneres und axiales Segment in Bezug auf die Mischkammer (50) umfasst, wobei das innere und axiale Segment mit wenigstens einer FT-Fluid-Enddüse versehen ist, die eine FT-Fluid-Auslassöffnung umfasst, die in der Nähe des kleinsten Endabschnitts der konvergierenden Mischkammer angeordnet ist;
wobei die FC-Fluideinlassleitung mit einer Vielzahl von FC-Fluidausstoßdüsen (61, 62) in Verbindung steht, die über den Umfang des inneren und axialen FT-Fluideinlasssegments verteilt sind und FC-Fluidauslassöffnungen stromaufwärts der FT-Fluidauslassöffnung aufweisen; wobei das innere und axiale Segment der FT-Fluideinlassleitung bevorzugt mit einem Beschleunigungselement ausgestattet ist, das bevorzugt durch ein VenturiRohr gebildet wird.

## Claims

1. A method for converting thermal energy, preferably of waste heat, contained in
a fluid (FF) which is at least partly gaseous, into mechanical energy, and, preferably into electrical energy and/or into cooling energy;
said method using at least one thermodynamic fluid FT and at least one heat transfer fluid FC, wherein:
I. a flow f ^{c0} of an at least partly liquid fluid FC is implemented;
II. thermal energy to be converted obtained from the fluid FF is transferred to the flow f ^{c0};
III. the flow f ^{c0} heated in (II) is sprayed to generate a split flow f ^{c1} of fluid FC;
IV. in parallel, a flow f ^{t0} of an at least partly liquid fluid FT is implemented;
V. then thermal energy to be converted obtained from the fluid FF is transferred to the flow f ^{t0} of fluid FT, to generate a flow f^{t}, the temperature of which is higher than that of the flow f^{t0}, the fluid FT of the flow f^{t} being:
i. in liquid phase;
ii. in liquid phase and in vapour phase;
iii. in saturation vapour phase;
iv. or in superheated vapour phase;
VI. if necessary, the flow f^{t} is heated to vaporise it so that its vapour content is greater than or equal to 0.9; preferably 0.95;
VII. the flow f^{t} is injected into at least one enclosure also receiving the flow f ^{c1} of fluid FC, to form a two-phase mixed flow f ^{c1/t}, the ratio Rd of the mass flow rate of the fluid FT to the total mass flow rate of the fluid FC and of the fluid FT, being comprised between 1 and 20%, preferably between 3 and 18%, and more preferably still between 5 and 150;
VIII. this flow f ^{c1/t} is then accelerated and expanded;
IX. the kinetic energy of this accelerated flow f ^{c1/t} is converted into mechanical energy; the latter optionally being transformed into electrical energy and/or into cooling energy;
X. on the one hand, the fluid FT and, on the other hand, the fluid FC are separated;
XI. on the one hand, an at least partly gaseous flow f ^{t00} of the fluid FT and, on the other hand, an at least partly liquid flow f ^{c0} of the fluid FC are recovered;
XII. the speed of circulation of the flow f ^{c0} of FC is compressed and increased;
XIII. the at least partly gaseous flow f ^{t00} of the fluid FT is condensed into an at least partly liquid flow f ^{t0} of the fluid FT;
XIV. the speed of circulation of the flow f ^{t0} of the fluid FT is compressed and increased;
the method comprises the implementation of at least one fluid FT circulation loop and at least one fluid FC circulation loop;
these two loops having in common:
i. at least one Injector-Mixer-Accelerator (IMA) wherein the flow f ^{c0} and the flow f ^{t} are intended to be injected/mixed/accelerated;
ii. at least one converter of the accelerated flow f ^{c1/t} into mechanical energy;
iii. optionally at least one transformer of this mechanical energy into electrical energy and/or into cooling energy;
iv. at least one separator of the fluid FT and the fluid FC;
- the fluid FT circulation loop including at least one heat exchanger between the fluid FT (step V, even VI) and the fluid FF, at least one condenser of the fluid FT and at least one pump for circulating the fluid FT in this loop;
- the fluid FC circulation loop including a heat exchanger between the fluid FC (step II) and the fluid FF and at least one pump for circulating the fluid FC in this loop.

2. The method according to at least one of the preceding claims wherein during step VII, the injection of the flow f^{t} of the thermodynamic fluid FT into an injection enclosure of the IMA is done at a speed comprised between 40 and 300 m/s, preferably between 50 and 150 m/s and, even more preferably, between 60 and 100 m/s.

3. The method according to at least one of the preceding claims, wherein it is ensured that the expansion of the flow f^{t} in the enclosure of the IMA also receiving the split flow f^{c1} of fluid FC, generates an effect caused by a motor flow namely the flow f ^{t} of the fluid FT, on a suctioned flow, namely the flow f^{c1} of the fluid FC.

4. The method according to at least one of the preceding claims wherein before the step VIII, the flow f^{t} is subjected, during at least one step (VIII°) of pre-acceleration by expansion, which is preferably quasiisothermal, of the flow f^{t}, in at least one chamber of suitable profile, preferably in a duct; this step (VIII°) being advantageously implemented in the same chamber of adapted profile as that of step (VIII).

5. The method according to at least one of the preceding claims, wherein the fluid FT is an aqueous liquid, preferably selected from the group comprising -ideally consisting of- water, glycerol and mixtures thereof; and in that the fluid FC is selected from vegetable or mineral oils, preferably from oils which are immiscible with water and/or which have a varnishing appearance temperature greater than or equal to 200°C, preferably 300°C, and more preferably still from vegetable oils; the fluid FC being ideally selected from the group comprising -ideally composed of-: castor oil and/or olive oil.

6. The method according to at least one of the preceding claims wherein the fluid
FF initially has a temperature greater than 200°C and preferably greater than 300°C, and/or is selected from gas fluids and, even more preferably, from the group comprising -ideally composed of-: hot air, water vapour, engine exhaust gases, fumes, in particular industrial fumes, and heat from dryers or among liquid fluids (for example as is the case in concentrating solar plants).

7. The method according to at least one of the preceding claims comprising at least one of the following features:
C1. an operating pressure Pf ^{c0} (in bars) of the flow f ^{c0} before the spraying in step III and after the compression of the flow f ^{c0} of the fluid FC in step XII, is such that -preferably in increasing order -: 3 ≤ Pf ^{c0} ≤ 30; 5 ≤ Pf ^{c0} ≤ 25; 10 ≤ Pf ^{c0} ≤ 15
C2. an operating pressure Pf ^{t} (in bars) of the flow f^{t} before the injection during step VII and after the compression of the flow f ^{t00} of the fluid FC in step XIV, is such that -preferably in increasing order-: $3 ⩽ {Pf}^{t} ⩽ 30 ; 5 ⩽ {Pf}^{t} ⩽ 25 ; 10 ⩽ {Pf}^{t} ⩽ 15$
C3. Pf ^{c0} and Pf ^{t} are identical or different, preferably identical;
C4. a pressure Pf ^{c1/t} of the flow f ^{c1/t} after the step IX of conversion of kinetic energy into mechanical energy, in bars and preferably in increasing order, is such:
Pf ^{c1/t} ≤ 2; 0.3 ≤ Pf ^{c1/t} ≤ 1.5; equal or approximately equal to the atmospheric pressure.

8. A device for implementing the method, according to at least one of the preceding claims, which comprises at least one FT circulation loop (41 - 47) and at least one fluid FC circulation loop (31 - 34), of at least one fluid FT circulation loop (41 - 47) and at least one fluid FC circulation loop (31 - 34);
these two loops having in common:
i. at least one Injector-Mixer-Accelerator "IMA" (10ii) wherein the flow f ^{c0} and the flow f ^{t} are intended to be injected/mixed/accelerated;
ii. at least one converter (11iii) of the accelerated flow f ^{c1/t} into mechanical energy;
iii. optionally at least one transformer (12iv) of this mechanical energy into electrical energy and/or into cooling energy;
iv. at least one separator (13v) of the fluid FT and the fluid FC;
- the fluid FT circulation loop (41 - 47) including at least one heat exchanger (4i) between the fluid FT (step V, even VI) and the fluid FF, at least one condenser (45) of the fluid FT and at least one pump (47) for circulating the fluid FT in this loop;
- the fluid FC circulation loop including a heat exchanger (3) between the fluid FC (step II) and the fluid FF and at least one pump (35vi) for circulating the fluid FC in this loop.

9. The device according to claim 8, wherein the IMA (10ii) comprises at least one nozzle mixer (10M) of the split flow f^{c0} and of the flow f^{t} in the form of vapour.

10. The device according to at least one of claims 8 or 9 wherein the nozzle mixer (10M) comprises:
- at least one splitter of flow f^{c0} in the form of droplets, said splitter including at least one nozzle, preferably several nozzles in order to minimise pressure drops on the flow
f^{c0};
- at least one chamber (50) for mixing the flow f^{c0} after splitting and the flow f^{t} in the form of water and/or vapour, this mixing chamber converging in the direction of the flow of the fluid FT and the fluid FC;
- at least one conduit (51) for fluid FT intake in the mixing chamber
- at least one pipe (52) for fluid FC intake in the mixing chamber where the mixing chamber (50) includes an outlet disposed at its point of convergence, this outlet opening into at least one acceleration conduit (67);
where the fluid FT intake conduit (51) comprises an internal and axial segment with respect to the mixing chamber (50), this internal and axial segment being provided with at least one end nozzle for ejecting the fluid FT, which includes a fluid FT outlet orifice disposed in the vicinity of the end part of the smallest dimension of the convergent mixing chamber;
where the fluid FC intake pipe communicates with a plurality of fluid FC ejection nozzles (61, 62) which are distributed around the periphery of the internal and axial fluid FT intake segment, and which includes fluid FC outlet orifices upstream of the fluid FT outlet orifice;
the internal and axial segment of the fluid FT intake conduit being preferably equipped with an acceleration member, advantageously formed by a venturi.
